# EUROPÄISCHE PATENTSCHRIFT

(11) **EP 1 523 258 B1**
(45) Veröffentlichungstag und Bekanntmachung des Hinweises auf die Patenterteilung: **28.02.2007**
(21) Anmeldenummer: 03764966.2
(22) Anmeldetag: 10.07.2003
(51) Int. Cl.: A47C 20/08, A47C 20/04

(54) **LIEGEELEMENT**
RECLINING ELEMENT
ELEMENT DE REPOS

(30) Priorität: 22.07.2002 DE 20211071 U
(43) Veröffentlichungstag der Anmeldung: 20.04.2005
(73) Patentinhaber: Dewert Antriebs- und Systemtechnik GmbH, 32278 Kirchlengern (DE)
(72) Erfinder: ROITHER, Andreas, 32130 Enger (DE)
(74) Vertreter: Specht, Peter
(86) Internationale Anmeldenummer: PCT/EP2003/007470
(87) Internationale Veröffentlichungsnummer: WO 2004/008917

(56) Entgegenhaltungen:
- EP-A- 0 315 588
- WO-A-02/24034
- CH-A- 490 053
- FR-A- 2 799 107
- GB-A- 1 578 141

## Beschreibung

Die Erfindung betrifft ein Liegeelement, welches eine schwenkbare Rückenlehne, eine damit gelenkig gekoppelte Kopfstütze sowie gegebenenfalls ein Fußteil aufweist, und daß diese schwenkbaren Bauelemente durch eine elektromotorische Verstelleinrichtung bewegbar sind, die wenigstens eine einen Antriebsmotor und dadurch antreibbare Profilelemente Gewindespindel und jeweils mindestens ein darauf aufgesetztes, in Längsrichtung des jeweiligen Profilelementes verfahrbares Verstellelement aufweist. Derartige Liegeelemente sind aus WO 02/24034A und FR 2 799 107 bekannt.

Das in Rede stehende Liegeelement kann ein Lattenrost, eine Liege, ein Bett oder dergleichen sein. Das Rückenteil und das Kopfteil sind in einer bevorzugten Ausführung durch einen sogenannten Doppelantrieb verschwenkbar. Dieser Doppelantrieb ist mit einem oder mit zwei Antriebsmotoren ausgerüstet, die über Schneckentriebe die Spindel mit reduzierter Drehzahl antreiben. Die Steuerung erfolgt über eine Steuereinheit und einen Handschalter. Jede Spindelmutter wirkt auf einen Anlenkhebel, der fest auf die Schwenkachse des Rücken- und/oder des Fußteils aufgesetzt ist.

Es ist auch möglich, jedoch in der Praxis kaum eingeführt, daß entweder nur das Rücken- oder das Fußteil verstellt wird. Es wäre dann ein Antrieb notwendig, der mit einem Antriebsmotor und einer Spindel und einer Spindelmutter ausgestattet ist. Als Variante wäre es auch möglich, daß zwei derartige Antriebe verwendet werden, um das Rückenteil und das Fußteil zu verstellen. Bei vielen Ausführungen der in Rede stehenden Liegeelemente ist das Rückenteil an der dem Fußteil abgewandten Seite mit einem Kopfteil gelenkig verbunden. Durch entsprechende Beschläge wird sichergestellt, daß das Kopfteil gegenüber dem Rückenteil angehoben wird, wenn der dem Rückenteil zugeordnete Antriebsmotor bzw. Antrieb eingeschaltet wird.

Die in Rede stehenden Antriebe haben sich in der Praxis bestens bewährt und die Funktionssicherheit ist gegeben. Es wird jedoch insbesondere von den Herstellern der Lattenroste und vom Handel als Nachteil empfunden, daß die fest auf die Schwenkwellen aufgesetzten Anlenkhebel gegenüber den unteren Flächen der Längsholme des Lattenrostes vorstehen. Dadurch wird die Stapelbarkeit erschwert. Es wird als besonders nachteilig empfunden, daß die beim Stapeln benötigte Höhe durch den Anlenkhebel bzw. durch die Anlenkhebel wesentlich erhöht wird.

Ein weiterer Nachteil ist noch, daß die für die Verstellung des Rücken- und des Fußteils notwendigen Funktionsbesohläge auch gegenüber den unteren Flächen der Längsholme des Lattenrostes vorstehen. Es ist bekannt, daß die Bauhöhe eines Lattenrostes relativ gering ist, so daß es nicht möglich ist, ein Hebelsystem einzusetzen, welches zwischen den durch die oberen und unteren Flächen des Lattenrostes begrenzten Flächen liegt. Ideal wäre jedoch eine solche Version. Die zur Verstellung notwendigen Kräfte und Momente sind relativ groß, so daß Hebelsysteme notwendig sind, die sinngemäß eine Übersetzung darstellen.

Ein Standard-Liegeelement wird in die Funktionsgruppen a) Holzrahmen und Liegekonstruktion, b) Beschlagkomponenten für die Liegekonstruktion einschließlich der Drehgelenke, Beschlagskomponenten zur Versteifung der Gesamtkonstruktion und zur Erzeugung der Bewegungsabläufe und in den Antrieb unterteilt.

Durch die EP 0 315 588 A1 ist eine Liege bekannt, (Figuren 6 und 7), deren Rückenlehne und deren Beinteil durch eine elektromotorische Antriebsanordnung verstellbar sind. Die Verstellung erfolgt mittels eines Gelenkbeschlages, der einen Doppelschwenkhebel aufweist, der auf einer festen Achse gelagert ist. An die beiden einander gegenüberliegenden Endbereiche des Doppelschwenkhebels sind Koppeln angeschlossen, die an Seitenwänden eines Gehäuses angeschlossen sind. Bei Drehung des Doppelschwenkhebels werden die Seitenwände gegensinnig ver schwenkt. Die Seitenwände des Mittelteils der Liege bilden die Gelenkbeschläge. Dieses Mittelteil ist ein in sich geschlossener Rahmen, der die Gelenkbeschläge sowie Querstreben enthält. Letztere sind aus einem biegesteifen Material hergestellt, damit das Mittelteil verwindungssteif. Die Verstellung der Rückenlehne und des Beinteils erfolgt durch eine Antriebseinrichtung, die mit einer linear verschiebbaren Schubstange 32 ausgerüstet ist. Mittels eines Hebels ist diese Schubstange unmittelbar an einer Querstrebe des Mittelteils befestigt. Diese Befestigung erfolgt pendelnd, damit Richtungsänderungen ausgeglichen werden können. Das Ende der Schubstange ist gelenkig an einem Hebel der Querstrebe befestigt. Durch den Antriebsmotor werden die Hebel entweder auseinander gedrückt oder zusammengezogen, so dass die Querstreben in Verbindung mit den Gelenkbeschlägen verschwenkt werden können.

Der Erfindung liegt die Aufgabe zugrunde, ggf. auch durch Veränderung der zuvor genannten Funktionsgruppen ein Liegeelement der eingangs näher beschriebenen Art so zu gestalten, daß auf die als störend empfundenen Anlenkhebel verzichtet werden kann, und daß die zur Verstellung notwendigen Kräfte durch ein geeignetes kinematisches System vom Antriebsmotor bzw. von den Antriebsmotoren auf das Fuß- und/oder das Rückenteil übertragen werden können.

Die gestellte Aufgabe wird gelöst, indem zum Anheben der Rückenlehne ein aus zwei einarmigen Hebelarmen bestehender Gelenkhebel an das Verstellelement angeschlossen ist, dass die einarmigen Hebelarme mittels eines Bolzens gelenkig miteinander verbunden sind, und dass ein Hebelarm an das Verstellelement und dass der andere Hebelarm an die Rückenlehne angeschlossen ist, wobei durch eine voreilende Bewegung der Kopfstütze die Rückenlehne anhebbar ist, und dass beim weiteren Anheben der Rückenlehne der Gelenkhebel blockiert ist und wie ein starrer Hebel wirkt.

Die beiden Hebel sind einarmige Hebel und über das Knie bzw. über das Gelenk miteinander verbunden. Das eine freie Ende des Hebels ist an ein Festlager angeschlossen, während das freie Ende des zweiten Hebels eine Linearbewegung ausführt, wenn auf das Knie bzw, das Gelenk eine Kraft wirkt. Im vorliegenden Fall besteht der Gelenkhebel ebenfalls aus den beiden einarmigen Hebeln und dem Knie. Die Besonderheit ist darin zu sehen, dass ein freies Ende eines Hebels an die Rückenlehne angeschlossen ist, so dass diese eine Bewegung ausführt, wenn das freie Ende des anderen Hebels von dem sich auf der Spindel bewegenden Verstellelement bewegt wird. Die Kraft, die auf das Gelenk aufgebracht wird, wird also in der besonderen Gestaltung von der Bewegung des Verstellelementes abgeleitet. Um optimale Kräfteverhältnisse zu schaffen, ist vorgesehen, dass ein Hebel des Gelenkhebels an das Verstellelement und der andere Hebel an das Rückenteil angelenkt ist und dass beim Verfahren des Verstellelementes aus der Endstellung heraus das Gelenk eine geführte Linearbewegung und eine zum Blockieren des Gelenkhebels in einer bestimmten Winkelstellung der Hebel führende Drehbewegung ausführt. Das Gelenk folgt hinsichtlich der Linearbewegung synchron der Bewegung des Verstellelementes. Demzufolge wird auf das Gelenk durch den an dem Verstellelement angelenkten Hebel ein Drehmoment aufgebracht. Insgesamt ist die Anordnung so ausgelegt, dass vom Zeitpunkt des Verfahrens des Verstellelementes aus der Endstellung heraus bis zum Blockieren des Gelenkhebels die Rückenlehne in eine solche Position geschwenkt wird, dass sie trotz der relativ geringen Kräfte aus der ungünstigen gestreckten Lage in eine Winkellage geschwenkt wird. Durch das Blockieren des Gelenkhebels in einer vorbestimmten Winkelstellung der beiden einarmigen Hebel ergibt sich eine kräftemäßig günstigere Position, um das Rückenteil anzuheben. Nach dem Blockieren des Gelenkhebels wirkt dieser wie ein starrer Winkelhebel. Um während der Linearbewegung auch noch eine Drehbewegung für das Gelenk zu erreichen, ist vorgesehen, dass daran ein fester Führungszapfen angesetzt ist, der sich während der Bewegung des Gelenkes auf einer ortsfesten Führungsbahn derart abstützt, dass die Rückenlehne in die kräftemäßig günstigere Position schwenkbar ist. Das für die Drehung des Gelenkes notwendige Moment lässt sich einfach erreichen, wenn der Führungszapfen gegenüber dem Gelenkpunkt in Richtung zur Rückenlehne versetzt ist. Der sich ergebende Hebelarm ist zwar aufgrund der baulichen Verhältnisse relativ klein, jedoch ausreichend, um zunächst die Rückenlehne um einen kleinen spitzen Winkel anzuheben. In weiterer Ausgestaltung ist noch vorgesehen, dass der an die Rückenlehne angeschlossene Hebel auf einer die Seitenteile verbindenden Querstange gelagert ist. Die sich beim Anheben der Rückenlehne ergebende Bewegung dieser Querstange kann ausgenutzt werden, um ein Gestänge zum Verschwenken der Kopfstütze anzutreiben. Dieses Gestänge ist zweckmäßigerweise ein Kurbeltrieb. Der Gelenkhebel in Verbindung mit dem Kurbeltrieb ist so ausgelegt, dass die Kopfstütze voreilend gegenüber der Rückenlehne verschwenkt wird. Wenn sich die Kopfstütze in der Endstellung befindet, haben sich für den die Rückenlehne verstellenden Gelenkhebel günstigere bis optimalere Verhältnisse ergeben. Dadurch wird die zum Verstellen der Rückenlehne benötigte Kraft geringer. In einfachster Weise besteht jeder Kurbelmechanismus aus einer an dem zugeordneten Seitenteil der Rückenlehne gelagerten Kurbel und einer an der Kopfstütze angelenkten, mit der Kurbel verbundenen Kurbelstange. Die Kurbel könnte auch als Doppelkurbel bezeichnet werden, da sie in vorteilhafter Weise als zweiarmiger Hebel ausgebildet ist, wobei an einem Hebelarm die an der Kopfstütze angelenkte Kurbelstange und wobei an die beiden anderen Hebelarme die diese verbindende Querstange festgelegt ist, an die der Gelenkhebel angelenkt ist. Somit wird in einfachster Weise von einem Element die Drehbewegung beider Kurbeln abgeleitet. In bevorzugter Ausführung sind die Hebelarme der Kurbel gleich lang. Die Kurbelstangen sind in vorteilhafter Weise an Auslegern angelenkt, die fest an den Seitenteilen der Kopfstütze befestigt sind. Dadurch können die Anlenkpunkte der beiden Kurbelstangen höhenversetzt zueinander sein, so dass eine ausreichende Kraft zu Beginn der Schwenkbewegung der Kopfstütze zur Verfügung steht.

Das Liegeelement ist außerdem mit einem Fußteil ausgestattet, welches in vorteilhafter Weise aus zwei gelenkig miteinander verbundenen Fußteilelementen gebildet ist, die in der ausgefahrenen Stellung in Winkelstellungen zueinander stehen. Dazu sind an dem der Rückenlehne abgewandten Fußteilelement Führungslenker gelagert, die mit den anderen Enden an den Längsholmen des Liegeelementes angelenkt sind. Dem Fußteil ist ebenfalls eine Gewindespindel zugeordnet, auf die ein Verstellelement aufgesetzt ist, welches in Längsrichtung verfahrbar ist. An dieses Verstellelement ist ein Aufrichthebel angelenkt, der beim Verfahren des Verstellelementes von der Endstellung aus die Fußteilelemente verschwenkt.

Anhand der beiliegenden Zeichnungen wird die Erfindung noch näher erläutert.

Es zeigen:
- Figur 1: ein erfindungsgemäßes Liegeelement mit flachgelegter Rückenlehne und flachgelegter Kopfstütze,
- Figur 2: das Liegeelement nach der Figur 1 mit ausgefahrener Kopfstütze,
- Figur 3: eine Teilansicht des Liegeelementes mit angehobener Rückenlehne und
- Figur 4: das Liegeelement nach den Figuren 1 bis 3 mit noch weiter ausgefahrener Rückenlehne.

Das in den Figuren dargestellte Liegeelement 10 ist als Lattenrost ausgebildet, welches mit einer Rückenlehne 11 und einer damit gelenkig gekoppelten Kopfstütze 12 ausgestattet ist. Außerdem ist das Liegeelement 10 mit einem aus zwei Fußteilelementen 13, 14 gebildeten Fußteil 15 ausgestattet. Ferner ist das Liegeelement 10 mit zwei sich in Längsrichtung erstreckenden Gewindespindeln 16, 17 ausgestattet, die mittig zwischen den Seitenteilen des Liegeelementes 10 angeordnet sind. Jede Gewindespindel 16, 17 wird von einem Antriebsmotor angetrieben. Auf jede Gewindespindel 16, 17 ist ein Verstellelement 18, 19 aufgesetzt, welches gegen Drehung gesichert ist und bei Drehung der Gewindespindel 16 bzw. 17 sich in deren Längsrichtung bewegt. Ist die Rückenlehne 11 und die Kopfstütze 12 gemäß der Figur 1 flachgelegt, befindet sich das zugeordnete Verstellelement 18 im äußeren Endbereich der Gewindespindel 16. An die Gewindespindel 16 ist ein Gelenkhebel 20 angelenkt, der aus zwei einarmigen Hebelarmen 20a und 20b besteht. Die beiden Hebel sind durch einen Bolzen 21 in nicht näher erläuterter Weise miteinander gelenkig verbunden. Das Liegelement 10 ist außerdem mit einer ortsfesten Gleitführung 22 ausgestattet, die parallel zu den Gewindespindeln 16, 17 angeordnet ist. An dem mit der Rückenlehne 11 gekoppelten Hebel 20b ist außerdem ein Führungszapfen 23 vorgesehen, dessen Wirkungsweise noch näher erläutert wird. Die Schwenkachse der Rückenlehne 11 ist durch das Bezugszeichen 24 gekennzeichnet. Der Hebel 20b ist mit einer Querstange 25 verbunden, die mit ihren Enden in den Seitenteilen der Rückenlehne 11 gelagert ist. Die Kopfstütze 12 wird über zwei seitliche Kurbeltriebe in noch näher erläuterter Weise verstellt. Dazu sind an den Seitenteilen der Rückenlehne 11 zwei Kurbeln 26 gelagert, die über Kurbelstangen 27 mit der Rückenlehne 11 verbunden sind. Die der Querstange 25 abgewandt liegenden Enden der Kurbelstangen 27 sind an Auslegern 28 angelenkt. An dem Verstellelement 19 für das Fußteil 15 ist ein Aufrichthebel 29 gelagert, dessen anderes Ende an die Gelenkachse der beiden Fußteilelemente 13, 14 angelenkt ist. An dem der Rückenlehne 11 abgewandten Fußteilelement 13 sind seitlich zwei Führungslenker 30 angelenkt, die mit ihren anderen Enden an den Seitenteilen des Liegeelementes 10 angelenkt sind. In der in den Figuren 1, 2, 4 und 5 dargestellten ausgefahrenen Stellung stehen die Fußteilelemente 13, 14 im Winkel zueinander. Aus Darstellungsgründen ist in den Figuren das Fußteil in einer teilweise ausgefahrenen Lage dargestellt. Zum Hochschwenken der Rückenlehne 11 und der Kopfstütze 12 wird zunächst der die Spindel 16 antreibende Motor eingeschaltet. Das Verstellelement 18 verfährt in Richtung zur Schwenkachse 24 der Rückenlehne 11. In dieser Position gleitet der Führungszapfen 23 auf der oberen Fläche der Gleitführung 22. Der an die Rückenlehne 11 angelenkte Hebel 20b wird um die Mittellängsachse des Gelenkbolzens 21 geschwenkt. Dadurch wird die Rückenlehne 11 ein klein wenig angehoben. Durch die Bewegung werden jedoch auch die Kurbeln 26 geschwenkt. Dadurch wird der Kurbeltrieb in Gang gesetzt und die Kopfstütze 12 hebt sich, bis sie gegen einen hier nicht näher dargestellten Anschlag an der Rückenlehne 11 fährt. Anschließend wird die Rückenlehne 11 ein klein wenig angehoben. Die Kopfstütze 12 führt somit eine gegenüber der Rückenlehne 11 voreilende Bewegung aus. Anschließend wird die Rückenlehne 11 weiter gehoben, bis der Gelenkhebel 20 blockiert und nun wie ein starrer Hebel wirkt. Dazu ist im dargestellten Ausführungsbeispiel an dem an dem Verstellelement 18 an gelenkten Hebel 20a ein Anschlag 31 vorgesehen, gegen den die dem Verstellelement 18 zugewandte Fläche des Hebels 20 schlägt. Die ausgefahrene Stellung der Kopfstütze 12 zeigt die Fig. 2. Durch die geringfügig angehobene Rückenlehne 11 steht diese unter einem kleinen spitzen Winkel zur Horizontalen. Dadurch wären dann optimale Hebelverhältnisse für das weitere Aufrichten der Rückenlehne 11 geschaffen. Wird das Verstellelement 18 jetzt noch weiter in Richtung der Schwenkachse 24 der Rückenlehne 11 verfahren, wird diese bis in die in der Figur 4 dargestellte Endstellung geschwenkt, wobei die Stellung der Kopfstütze 12 unverändert bleibt. Das Einfahren der Rückenlehne 11 erfolgt in umgekehrter Weise.

In einer weiteren nicht näher dargestellten Ausführung ist zum Betrieb der Gewindespindeln 16, 17 ein Motor vorgesehen. Das die Motordrehzahl herabsetzende Getriebe beinhaltet dann Kupplungselemente, die es ermöglichen, jeweils nur eine der beiden Gewindespindeln 16, 17 oder beide gemeinsam getriebetechnisch mit dem Motor zu verbinden. Entgegen der Darstellung könnte der Führungszapfen 22 und das Gelenk 21 konzentrisch übereinander liegen.

Die Erfindung ist nicht auf das dargestellte Ausführungsbeispiel beschränkt. Wesentlich ist, dass der an das Verstellelement 18 angeschlossene Gelenkhebel 20 ab einer bestimmten Stellung des Verstellelementes 18 bzw. der Rückenlehne 11 blockiert ist und wie ein starrer Hebel wirkt. Ferner ist von Bedeutung, dass die Rückenlehne 11 während oder nach der voreilenden Schwenkbewegung der Kopfstütze 12 geschwenkt wird, so dass beim nachfolgenden vollständigen Ausfahren der Rückenlehne 11 die benötigte Kraft sich verringert. Insgesamt sollte die Anordnung der zum Verstellen der Rückenlehne 11 und der Kopfstütze 12 verwendeten Bauteile die Anordnung so ausgelegt sein, dass gegenüber den oberen und unteren Flächen des Liegeelementes 10 im flachgelegten Zustand der Rückenlehne 11 und der Kopfstütze 12 keine Bauteile vorstehen.

## Patentansprüche

1. Liegeelement (10), welches eine schwenkbare Rückenlehne (11), eine damit gelenkig gekoppelte Kopfstütze (12) und gegebenenfalls ein Fußteil (15) aufweist, und dass diese schwenkbaren Bauelemente (11, 12, 15) durch eine elektromotorische Verstelleinrichtung bewegbar sind, die wenigstens eine einen Antriebsmotor und **dadurch** antreibbare Profilelemente (16, 17) und jeweils mindestens ein darauf aufgesetztes, in Längsrichtung des jeweiligen Profilelementes (16, 17) verfahrbares Verstellelement (18, 19) aufweist, **dadurch gekennzeichnet, dass** zum Anheben der Rückenlehne (11) ein aus zwei einarmigen Hebelarmen (20a, 20b) bestehender Gelenkhebel (20) an das Verstellelement (18) angeschlossen ist, das die einarmigen Hebelarme (20a, 20b) mittels eines Bolzens (21) gelenkig miteinander verbunden sind, und dass ein Hebelarm (20a) an das Verstellelement (18) und dass der andere Hebelarm (20b) an die Rückenlehne (11) angeschlossen ist, wobei durch eine voreilende Bewegung der Kopfstütze (12) die Rückenlehne (11) anhebbar ist, und dass beim weiteren Anheben der Rückenlehne (11) der Gelenkhebel (20) blockiert ist und wie ein starrer Hebel wirkt.

2. Liegeelement nach Anspruch 1, **dadurch gekennzeichnet, dass** beim Verfahren des Verstellelementes (18) aus der Endstellung heraus das Gelenk (21) eine geführte Linearbewegung und eine zum Blockieren des Gelenkhebels (20) in einer bestimmten Stellung der Hebel (20a, 20b) zueinander führende Drehbewegung ausführt.

3. Liegeelement nach Anspruch 1 oder 2, **dadurch gekennzeichnet, dass** in den Bereich des Gelenkes (21) ein fester Führungszapfen (23) angesetzt ist, der sich während der Drehbewegung des Gelenkes auf einer ortsfesten Führungsbahn (22) derart abstützt, dass die Rückenlehne (11) in eine kräftemäßig günstige Position schwenkbar ist.

4. Liegeelement nach Anspruch 3, **dadurch gekennzeichnet, dass** der Führungszapfen (23) gegenüber dem Gelenkpunkt zwischen den beiden Hebeln (20a, 20b) in Richtung zur Rückenlehne (11) versetzt ist.

5. Liegeelement nach Anspruch 3, **dadurch gekennzeichnet, dass** der Führungszapfen (23) und das Gelenk (21) konzentrisch übereinander liegen.

6. Liegeelement nach einem oder mehreren der vorhergehenden Ansprüche 1 bis 5, **dadurch gekennzeichnet, dass** zur Blockierung des Gelenkhebels (20) an dem an dem Verstellelement (18) angeschlossenen Hebel (20a) ein fester Anschlag (31) angesetzt ist, gegen den in einer bestimmten Winkelstellung der beiden Hebel (20a, 20b) die dem Verstellelement (18) zugewandte Fläche des an die Rückenlehne (11) angelenkten Hebels (20b) schlägt.

7. Liegeelement einem oder mehreren der vorhergehenden Ansprüche 1 bis 6, **dadurch gekennzeichnet, dass** der an die Rückenlehne (11) angeschlossene Hebel (20b) auf einer die Seitenteile der Rückenlehne (11) verbindenden Querstange (25) gelagert ist.

8. Liegeelement nach einem oder mehreren der vorhergehenden Ansprüche 1 bis 7, **dadurch gekennzeichnet, dass** die Kopfstütze (12) durch wenigstens einen Kurbeltrieb (26, 27) verschwenkbar ist.

9. Liegeelement nach Anspruch 8, **dadurch gekennzeichnet, dass** der Kurbeltrieb aus einer Kurbel (26) und einer Kurbelstange (27) gebildet ist, dass die Kurbel (26) an den Seitenteilen der Rückenlehne (11) gelagert ist, dass ein Ende der Kurbel (26) auf der Querstange (25) gelagert ist, und dass an das gegenüberliegende Ende der Kurbel (26) die Kurbelstange (27) angelenkt ist.

10. Liegeelement nach Anspruch 8, **dadurch gekennzeichnet, dass** das der Querstange (25) gegenüberliegende Ende der Kurbelstange (27) an Auslegern (28) angelenkt ist, das fest an dem zugehörigen Seitenteil der Kopfstütze (12) angesetzt ist.

11. Liegeelement nach einem oder mehreren der vorhergehenden Ansprüche 1 bis 10, **dadurch gekennzeichnet, dass** beim Anheben der Kopfstütze (12) diese in einer bestimmten Stellung gegen einen Anschlag der Rückenlehne (11) derart fährt, dass anschließend die Rückenlehne ein klein wenig anhebbar ist, so dass die Kopfstütze (12) eine gegenüber der Rückenlehne (11) voreilende Bewegung ausführt in der Weise, dass beim weiteren Anheben der Rückenlehne (11) der Gelenkhebel (20) und demzufolge wie ein starrer Hebel wirkt.

12. Liegeelement nach einem oder mehreren der vorhergehenden Ansprüche 1 bis 11, **dadurch gekennzeichnet, dass** jedes Profilelement als Gewindespindel (16, 17) ausgebildet ist.

13. Liegeelement nach einem oder mehreren der vorhergehenden Ansprüche 1 bis 12, **dadurch gekennzeichnet, dass** die Gewindespindeln (16, 17) mittels eines gemeinsamen Antriebsgetriebemotors antreibbar sind und dass vorzugsweise die Getriebekupplungselemente zum Antrieb von einer Gewindespindel (16 oder 17) oder beider Gewindespindeln (16,17) beinhalten.

## Claims

1. Reclining element (10) which has a pivotable backrest (11), a head restraint (12) coupled thereto in an articulated manner and, if appropriate, a foot part (15), and in that these pivotable structural elements (11, 12, 15) are movable by means of an electric motor adjusting device which has at least one driving motor and profile elements (16, 17) which are driveable as a result, and in each case at least one adjusting element (18, 19) which is placed thereon and is movable in the longitudinal direction of the respective profile element (16, 17), **characterized in that**, in order to raise the backrest (11), an articulated lever (20) comprising two single-armed lever arms (20a, 20b) is connected to the adjusting element (18), **in that** the single-armed lever arms (20a, 20b) are connected to each other in an articulated manner by means of a bolt (21), and **in that** one lever arm (20a) is connected to the adjusting element (18) and **in that** the other lever arm (20b) is connected to the backrest (11), the backrest (11) being raisable by an advancing movement of the head restraint (12), and **in that**, upon further raising of the backrest (11), the articulated lever (20) is blocked and acts as a rigid lever.

2. Reclining element according to Claim 1, **characterized in that**, during the movement of the adjusting element (18) out of the end position, the joint (21) executes a guided linear movement and a rotational movement leading to the blocking of the articulated lever (20) in a certain position of the levers (20a, 20b) with respect to each other.

3. Reclining element according to Claim 1 or 2, **characterized in that** a fixed guide pin (23) is fitted into the region of the joint (21) and, during the rotational movement of the joint, is supported on a positionally fixed guide track (22) in such a manner that the backrest (11) can be pivoted into a position favourable in terms of forces.

4. Reclining element according to Claim 3, **characterized in that** the guide pin (23) is offset in relation to the point of articulation between the two levers (20a, 20b) in the direction of the backrest (11).

5. Reclining element according to Claim 3, **characterized in that** the guide pin (23) and the joint (21) are situated concentrically one above the other.

6. Reclining element according to one or more of preceding claims 1 to 5, **characterized in that**, in order to block the articulated lever (20), a fixed stop (31) is fitted on the lever (20a) connected to the adjusting element (18) and, in a certain angular position of the two levers (20a, 20b), the surface, facing the adjusting element (18), of the lever (20b) coupled to the backrest (11) strikes against the said stop.

7. Reclining element according to one or more of preceding claims 1 to 6, **characterized in that** the lever (20b) connected to the backrest (11) is mounted on a transverse rod (25) connecting the side parts of the backrest (11).

8. Reclining element according to one or more of preceding claims 1 to 7, **characterized in that** the head restraint (12) can be pivoted by at least one crank drive (26, 27).

9. Reclining element according to Claim 8, **characterized in that** the crank drive is formed from a crank (26) and a crank rod (27), **in that** the crank (26) is mounted on the side parts of the backrest (11), **in that** one end of the crank (26) is mounted on the transverse rod (25), and **in that** the crank rod (27) is coupled to the opposite end of the crank (26).

10. Reclining element according to Claim 8, **characterized in that that** end of the crank rod (27) which lies opposite the transverse rod (25) is coupled to extension arms (28) which are fitted fixedly to the associated side part of the head restraint (12).

11. Reclining element according to one or more of preceding claims 1 to 10, **characterized in that**, when the head restraint (12) is raised, the latter, in a certain position, moves against a stop of the backrest (11) in such a manner that the backrest can subsequently be raised a little, so that the head restraint (12) executes a movement in advance of the backrest (11) in such a manner that, upon further raising of the backrest (11), the articulated lever (20) accordingly acts as a rigid lever.

12. Reclining element according to one or more of preceding claims 1 to 11, **characterized in that** each profile element is designed as a threaded spindle (16, 17).

13. Reclining element according to one or more of preceding claims 1 to 12, **characterized in that** the threaded spindles (16, 17) can be driven by means of a common driving geared motor, and **in that** the gears preferably contain coupling elements for driving one threaded spindle (16 or 17) or both threaded spindles (16, 17).

## Revendications

1. Élément de repos (10) qui comprend un dossier inclinable (11), un appui-tête (12) couplé avec celui-ci de manière articulée et le cas échéant une partie de pied (15), et ces composants pivotants (11, 12, 15) pouvant être mobiles grâce à un dispositif de réglage électromoteur, qui comprend au moins un moteur d'entraînement et ainsi des éléments profilés (16, 17) pouvant être entraînés et respectivement au moins un élément de réglage mobile (18, 19) posé dessus, dans le sens de la longueur de chaque élément profilé (16, 17), **caractérisé en ce que**, pour soulever le dossier (11), un levier d'articulation (20) se composant de deux bras de levier à un bras (20a, 20b) est raccordé à l'élément de réglage (18), **en ce que** les bras de levier à un bras (20a, 20b) sont reliés entre eux de manière articulée au moyen d'un boulon (21), et **en ce qu'**un bras de levier (20a) est raccordé à l'élément de réglage (18) et **en ce que** l'autre bras de levier (20b) est raccordé au dossier (11), le dossier (11) pouvant être relevé via un mouvement vers l'avant de l'appui-tête (12) et que, si le dossier est soulevé à nouveau, le levier d'articulation (20) est bloqué et agit comme un levier rigide.

2. Élément de repos selon la revendication 1, **caractérisé en ce que**, en cas d'actionnement de l'élément de réglage (18) à partir de la position finale, l'articulation (21) exécute un mouvement linéaire dirigé et un mouvement de rotation de guidage mutuel pour bloquer le levier d'articulation (20) dans une certaine position du levier (20a, 20b).

3. Élément de repos selon la revendication 1 ou 2, **caractérisé en ce qu'**un tenon de guidage (23) fixe est placé dans le secteur de l'articulation (21) et s'appuie, pendant le mouvement de rotation de l'articulation, sur une glissière stationnaire (22) de telle manière que le dossier (11) peut être pivoté dans une position avantageuse sur le plan de la force.

4. Élément de repos selon la revendication 3, **caractérisé en ce que** le tenon de guidage (23) est déplacé par rapport au point d'articulation entre les deux leviers (20a, 20b) en direction du dossier (11).

5. Élément de repos selon la revendication 3, **caractérisé en ce que** le tenon de guidage (23) et l'articulation (21) sont placés de manière concentrique l'un sur l'autre.

6. Élément de repos selon une ou plusieurs revendications précédentes 1 à 5, **caractérisé en ce que**, pour bloquer le levier d'articulation (20), une butée fixe est placée sur le levier (20a) raccordé à l'élément de réglage (18), contre laquelle la surface du levier (20b) lié au dossier (11) appliquée à l'élément de réglage (18) frappe dans une certaine position d'angle des deux leviers (20a, 20b).

7. Élément de repos selon une ou plusieurs des revendications précédentes 1 à 6, **caractérisé en ce que** le levier (20b) raccordé au dossier (11) est logé sur un panneau transversal (25) reliant les parties latérales du dossier (11).

8. Élément de repos selon une ou plusieurs des revendications précédentes 1 à 7, **caractérisé en ce que** l'appui-tête (12) peut être amené à pivoter via au moins un mécanisme articulé (26, 27).

9. Élément de repos selon la revendication 8, **caractérisé en ce que** le mécanisme articulé est formé à partir d'une manivelle (26) et d'une bielle (27), **en ce que** la manivelle (26) est logée sur les parties latérales du dossier (11), **en ce qu'**une extrémité de la manivelle (26) est logée sur le panneau transversal (25), et **en ce que** la bielle (27) est reliée à l'extrémité opposée de la manivelle (26).

10. Élément de repos selon la revendication 8, **caractérisé en ce que** l'extrémité opposée du panneau transversal (25) de la bielle (27) est reliée à des bras (28), qui sont solidement posés sur le coté latéral correspondant de l'appui-tête (12).

11. Élément de repos selon une ou plusieurs des revendications précédentes 1 à 10, **caractérisé en ce que**, en soulevant l'appui de tête (12), celui-ci vient dans une certaine position contre une butée du dossier (11) de telle manière que le dossier peut ensuite être un petit peu relevé de sorte que l'appui-tête (12) exécute un mouvement vers l'avant par rapport au dossier (11) de telle sorte que, en le soulevant encore, le dossier (11) sert de levier d'articulation (20) et donc de levier rigide.

12. Élément de repos selon une ou plusieurs des revendications précédentes 1 à 11, **caractérisé en ce que** chaque élément profilé est formé comme une tige filetée (16, 17).

13. Élément de repos selon une ou plusieurs des revendications précédentes 1 à 12, **caractérisé en ce que** les tiges filetées (16, 17) peuvent être avancées au moyen d'un moteur réducteur de commande commun et **en ce que** de préférence le réducteur comprend des éléments d'accouplement pour entraîner une tige filetée (16 ou 17) ou deux tiges filetées (16,17).
